# EUROPÄISCHE PATENTSCHRIFT

(11) **EP 0 939 945 B1**
(45) Veröffentlichungstag und Bekanntmachung des Hinweises auf die Patenterteilung: **05.09.2001**
(21) Anmeldenummer: 97935443.8
(22) Anmeldetag: 21.07.1997
(51) Int. Cl.: G08G 1/09

(54) **VERFAHREN ZUR AUSWAHL UND FILTERUNG VON VERKEHRSINFORMATIONEN**
TRAFFIC DATA SELECTION AND FILTERING METHOD
PROCEDE DE SELECTION ET DE FILTRAGE D'INFORMATIONS SUR LA CIRCULATION ROUTIERE

(30) Priorität: 22.07.1996 DE 19629233
(43) Veröffentlichungstag der Anmeldung: 08.09.1999
(73) Patentinhaber: DeTeMobil Deutsche Telekom MobilNet GmbH, 53227 Bonn (DE)
(72) Erfinder: BEYER, Rolf, D-53604 Bad Honnef (DE)
(74) Vertreter: Riebling, Peter, Dr.-Ing.
(86) Internationale Anmeldenummer: DE9701531
(87) Internationale Veröffentlichungsnummer: WO9803951

(56) Entgegenhaltungen:
- EP-A- 0 715 285
- DE-A- 3 744 533
- DE-A- 4 219 171
- DE-A- 4 321 437
- DE-A- 19 604 084
- DE-C- 4 105 584
- US-A- 4 812 843

## Beschreibung

Die Erfindung betrifft ein Verfahren zur Auswahl und Filterung von Verkehrsinformationen, vorzugsweise zur Anwendung in einem mobilfunkgestützten Verkehrsinformationsdienst.

Grundlage bildet ein mobilfunkgestütztes Verkehrsinformationsdienst wie er z.B. im GSM-Mobilfunknetz D1 im Rahmen von computergestützten Verkehrstelematikdiensten realisiert werden soll bzw. wird. Neben dem bekannten Mobilfunkdiensten, wie Sprach- und Datenübertragung, sollen über das Mobilfunknetz auch Verkehrsinformationen abrufbar sein, die von einen entsprechenden Endgerät, das beispielsweise nach dem Industriestandard "IntraGSM" ausgestattet ist, empfangen und dargestellt werden können.

Die US-A-4,812,843 betrifft ein Verkehrsinformationssystem, bei dem der Teilnehmer über Telefon, Mobiltelefon oder Computer Verkehrsinformationen abfragen kann. Die Verkehrsinformationen werden geordnet nach Straßenzügen oder Bereichen in einer Zentralstelle vorgehalten, wobei der Teilnehmer durch Auswahl des gewünschten Straßenzuges oder Bereiches die entsprechenden Verkehrsinformationen abfragen kann. Der Teilnehmer kann jedoch nicht die Zuordnung bestimmter Straßen zu einem Straßenzug bzw. die Größe und Lage der Bereiche wählen. Diese sind fest vorgegeben und können über eine zugeordnete Kennung abgefragt werden. Das Verkehrsinformationssystem berücksichtigt dabei nicht den Standort bzw. die Fahrtrichtung eines mobilen Teilnehmers. Es erfolgt keine automatische Anpassung der Verkehrsinformationen an Standort und Fahrtrichtung des Teilnehmers.

Die DE-C1-41 05 584 offenbart ein Verkehrsinformationssystem, wobei die Informationsübertragung über ein Funktelefonnetz erfolgt. Hierbei werden die Verkehrsinformationen in einer Dienstezentrale gesammelt und aufbereitet, wobei der Benutzer diese über ein geeignetes Mobilfunkendgerät von der Dienstezentrale abrufen kann. In der Zentrale laufen verschiedene Verkehrsinformationen auf sowie auch Informationen über den Standort der Teilnehmer, so daß unter Berücksichtigung des Standortes des Benutzers die Verkehrsinformationen benutzerspezifisch aufbereitet werden können.

Die DE-A1-43 21 437 betrifft ein Verfahren zur Verkehrsregelung und zur Ermittlung zielführender Verkehrsinformation an Bord von Kraftfahrzeugen. Dabei werden die in Fahrzeugen eingegebenen Fahrtinformationen mit über Radio erfaßten Verkehrsinformationen und anderen Daten verarbeitet und daraus fahrtzielspezifische Verkehrsinformationen erstellt. Die Auswertung der Fahrtdaten und Verkehrsinformationen erfolgen jedoch autark im Fahrzeug, wobei hier die Informationen über Verkehrshindernisse, Baustellen, Straßenkarten etc. über Speicherkarten oder CD-ROMs eingelesen werden müssen. Nachteilig hierbei ist, daß diese Speichermedien ständig aktualisiert werden müssen, um zuverlässige und aktuelle Verkehrsinformationen zu erhalten.

Aus der EP-A-715 285 ist ein Verfahren zur Reduzierung einer aus den Fahrzeugen einer Fahrzeugflotte zu übertragenden Datenmengen bekannt. Durch steuerungstechnische Vorgaben über den Zeitpunkt der zu übertragenden Daten kann die Datenmenge gering gehalten werden.

Die Aufgabe der Erfindung liegt darin, ein Verfahren zur Auswahl und Filterung von Verkehrsinformationen vorzuschlagen, durch welches dem Benutzer individuell aufbereitete und nur für ihn relevante Informationen übermittelt werden.

Gelöst wird diese Aufgabe durch die technische Lehre des Patentanspruchs 1.

Wesentliches Merkmal der Erfindung ist, daß der Benutzer eine Auswahlmöglichkeit zwischen mehreren Verkehrsinformationsmodi erhält, so daß er die für ihn interessantesten bzw. direkt ihn betreffenden Verkehrsinformationen abrufen kann. Zusätzlich können, je nach gewähltem Informationsmodus, die Verkehrsdaten derart gefiltert werden, daß aus einer Vielzahl von Verkehrsinformationen nur die den Benutzer erreichen, die für ihn von Bedeutung sind.

Der Verkehrsinformationsdienst stellt dem Benutzer drei Modi zur Verfügung, die er selbst nach Bedarf auswählen kann:
1. lokale Verkehrsinformationen (lok)
2. regionale Verkehrsinformationen (reg)
3. zielgerichtete Verkehrsinformationen (vek)

Mit Auswahl der Modi 1 und 2 werden Informationen aus der näheren Umgebung des Standorts des Benutzers angefordert. Über die Auswahl "lokal" oder "regional" definiert der Benutzer die relative Größe des Bereiches, über den er Verkehrsinformationen erhalten will, sowie Prioritäten/Schwerpunkte bei der Informationsauswahl.
Der 3. Modus erlaubt dem Benutzer die Abfrage von zielgerichteten Verkehrsinformationen, d.h. abgestimmt auf seine Fahrtrichtung bzw. sein Fahrtziel. Hierzu wählt der Benutzer durch Eingabe an seinem Endgerät einen Zielort mit Hilfe eines Moduls "ZIELANFRAGE" unter Kommunikation mit der Dienstezentrale aus. Im Rahmen der Zielanfrage sind die Koordinaten des Zielortes an das Endgerät zu übertragen. Der Benutzer kann den ausgewählten Zielort in seinem digitalen "Adreßbuch" im Endgerät ablegen. Als Zielort können aber auch Telefonvorwahlen oder Postleitzahlregionen (Ziffer 1 + 2 der PLZ) eingegeben werden. Ausgehend vom aktuellen Standort und dem Zielort wird ein individueller Bezugsbereich für die Verkehrsinformationen in der Zentrale ermittelt. Die relevanten Verkehrsinformationen werden von der Zentrale über ein GSM-Mobilfunknetz zum Fahrzeug übertragen.

Die Anzeige der Informationen erfolgt als Text auf dem Display des dafür vorbereiteten Endgeräts. Mit einer Scroll-Funktion kann der Benutzer die einzelnen Verkehrsinformationen (Datensätze) auswählen. Des weiteren steht dem Benutzer ein "Automatik-Modus" zur Verfügung, bei dem jeweils die Meldung über die in Fahrtrichtung (grob) nächstgelegene Störung(en) im Display erscheint.
Im Abfragemenü für Verkehrsinformationen bzw. im Grundkonfigurationsmenü kann vom Benutzer eine Sprachausgabe aktiviert werden. Falls diese Funktion aktiv ist, werden die relevanten Verkehrsinformationen zusätzlich in Sprachform auf eine Sprach-Mailbox aufgesprochen und sind somit vom Benutzer abrufbar. Die Sprach-Mailbox informiert den Benutzer automatisch über das Vorliegen neuer Nachrichten. Der Benutzer initiiert dann die Abfrage der Mailbox.

In der Verkehrsredaktion der Dienstezentrale werden die Verkehrsinformationen gesammelt und aufbereitet. Die vorliegenden Informationen (Datensätze) werden nach einem geographischen Raster (Teilflächen) sortiert und bereitgestellt, um eine schnelle und einfache Abfrage zu ermöglichen.
Die Datensätze erhalten Angaben zu Art, Priorität und Richtungsvektor der Störung, sowie geographische Angaben zur Störung.

Der Bezugsbereich der Verkehrsinformationen wird durch die aktuelle Position (Koordinaten) START-POSITION und dem vom Benutzer gewählten Modus - lokale Info (VImod=lok), regionale Info (VImod=reg) oder zielgerichtete Info (VImod=vek) - festgelegt. Für den Modus "Zielgerichete Info" wird zusätzlich eine Zieladresse ZIELPOSITION benötigt, die entweder von der Dienstezentrale ermittelt wird, indem festgestellt wird in welcher Funkzelle des Mobilfunksystems sich der Benutzer aufhält, oder von einem GPS-Ortungssystem ermittelt wird, daß im Endgerät oder Fahrzeug integriert ist und die genauen Positionsdaten an die Dienstezentrale überträgt.
Die Größe des zuzuweisenden Bezugsbereich, d.h. die Anzahl der Teilflächen (Rasterquadrate) über welche Verkehrsinformationen bereitgestellt werden sollen, richtet sich nach der Dichte der (Fern-) Straßensegmente, die im Bereich der START-POSITION vorliegt.
Die ausgewählten Informationen werden in Datenform zum fahrzeugseitigen Endgerät übertragen.
Option: Falls die Sprachausgabe aktiviert ist, werden die Verkehrsinformationen in Sprachform umgesetzt und auf eine Sprach-Mailbox übertragen.

Es folgt ein Beispiel einer Realisierung.
Auf der digitalen Karte wird ein Raster (z.B. 10 km x 10 km) abgebildet. Jedem einzelnen Rasterquadrat wird ein Verkehrsdichteparameter (PVD = 0-4 ) zugeordnet. PVD = 0 bedeutet höchste Verkehrsdichte, PVD = 4 niedigste Verkehrsdichte. Mit PVD wird die Größe des Bezugsbereichs berechnet, wobei die Bezugsbereiche im ländlichem Gebiet größer sind als im städtischen Bereich.
Der Verkehrsdichteparameter PVD kann wie folgt zugeordnet werden:

| PVD | Anwendungsbereich |
|---|---|
| 0 | (Reserve) |
| 1 | Ballungsgebiete |
| 2 | Städte und Randzonen von Ballungsgebieten |
| 3 | sonstige Regionen |
| 4 | (Reserve) |

Zusätzlich können für die Rasterquadrate Umwandlungsparameter für Richtungsvektoren angegeben werden, um geographische Besonderheiten bei der späteren Filterung der Informationen berücksichtigen zu können (siehe weiter unten).

Die Verkehrsinformationen werden als Datensätze in der Datenbank der Verkehrsredaktion abgelegt.
Dieser Datensatz enthält:
- Referenznummer
- Meldungsinhalt (Code oder Text)
- Position der Meldung, als Punkt oder als geometrische Figur
- ggf. Richtungsvektor der Meldung
- Priorität der Meldung
   - Warnmeldungen (Unfall, Falschfahrerwarnung etc.)
   - Entwarnmeldung
   - Meldungen über Verkehrsstörungen (Ist)
   - Meldungen über Prognosen der nächsten Stunden
- Relevanz für Verkehr
   - lokale Bedeutung (z.B. Nebenstraße)
   - regionale Bedeutung (z.B. Ausfallstraße)
   - überregionale Bedeutung (z.B. Autobahn)
      als Parameter für eine Filterung der Informationen eines Bezugsbereichs.
- Art der Quelle
   - amtlich (Landesmeldestelle etc.)
   - eigene Erhebung
   - Prognose

Die Datensätze werden jeweils einem oder ggf. mehreren (bei großräumigen Störungen) Rasterquadraten zugeordnet.

Die Basis für die Informationsauswahl besteht aus allen verfügbaren Ist-Informationen und Prognosedaten für den Zeitraum der nächsten Stunden. Diese Informationen werden den betroffenen Rasterquadraten in einer Datenbank zugeordnet. Grundsätzlich können Informationen aller Detaillierungszonen (Autobahnen bis Stadtgebiet) verarbeitet werden, da Filterungsfunktionen definiert sind und somit die Gefahr eines "Überschütten mit Informationen" nicht gegeben ist.

Im folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile hervor.

Es zeigen:
- Figur 1:: Beispiel für die Menüstruktur der endgeräteseitigen Anwendung des Verkehrsdienstes;
- Figur 2:: Beispiel für eine mögliche Hardware-Realisation des erfindungsgemäßen Verfahrens;
- Figur 3A Figur 3B:: Ablaufdiagramm einer fahrzeugseitigen Verkehrsdienstabfrage;
- Figur 4:: Beispiel für die Bestimmung des Bezugsbereichs der Informationen im Modus "lokal" und "regional";
- Figur 5:: Beispiel einer Filterung der Information im Modus "lokal" und "regional"
- Figur 6:: Beispiel für die Bestimmung des Bezugsbereichs der Informationen im Modus "vek";
- Figur 7:: Beispiel einer Filterung der Information im Modus "vek".

Figur 1 zeigt beispielhaft die Menüstruktur der endgeräteseitigen Anwendung u. A. zur Abfrage des Verkehrsinformationsdienstes. Das Hauptmenü bietet als Option "V-Info" die Anwahl des Verkehrsdienstes. Man gelangt in das Untermenü "V-Info" und kann zwischen drei Bereichsmodi, entsprechend lokalen, regionalen oder zielgerichteten Verkehrsinformationen wählen. Wird die zielgerichtete Information ausgewählt, so muß im Auswahlmenü "Zielort" das angestrebte Fahrtziel eingegeben werden. Dies kann durch Angabe der Zielkoordinaten, einer entsprechenden Telefonnummer oder der Postleitzahl des Zielortes erfolgen. Die Verkehrsinformation wird als Text- oder auf Wunsch auch als Sprachinformation ausgegeben.

Figur 2 zeigt die Anwendungsumgebung des Verkehrsinformationsdienstes. In einer Dienstezentrale, in welcher sich die benutzerspezifische Datenbank befindet und welche für die Abrechnung der genutzten Dienste (Billing) zuständig ist, ist erfindungsgemäß eine Verkehrsredaktion vorgesehen, in welcher die Verkehrsinformationen aus den verschiedensten Quellen auflaufen, verarbeitet und aufbereitet werden. Dabei werden die Verkehrsdaten mit einer digitalen Karte verknüpft und einzelnen geographischen "Planquadraten" dieser Karte zugeordnet. Über ein Anwendermodul "V-Info" können die aufbereiteten Verkehrsdaten vom Verkehrsteilnehmer über das GSM-Mobilfunknetz abgefragt werden. Die Abfrage und der Informationsaustausch wird von einem Kommunikationsserver gesteuert, der die Verbindung zwischen der Telekommunikationsanlage der Zentrale und dem GSM-System bzw. dem Fahrzeug herstellt.
Wünscht der Benutzer eine Sprachausgabe, so wird die Verkehrsinformation mittels eines Sprachgenerators auf die Sprach-Mailbox falls vorhanden) gesprochen, und kann darauf vom Benutzer über seine Endgerät abgerufen/abgehört werden.

Die Figuren 3A und 3B zeigen ein Ablaufdiagramm einer fahrzeugseitigen Verkehrsdienstabfrage. Der Benutzer wird über sein Endgerät mit Hilfe einer Menüführung durch die Verkehrsinformationsabfrage geleitet. Das Ablaufdiagramm ist selbsterklärend und gibt detaillierte Einblicke in die Menüstruktur und deren Verknüpfungen als Ergänzung zur groben Übersicht in Figur 1.

Wie bereits ausgeführt hat der Benutzer nach Aufruf des Verkehrsinfo-Menüs die Wahl zwischen drei Modi (vgl. Figuren 1, 3A und 3B). Er kann Informationen aus dem Umkreis seines Aufenthaltsortes abrufen:
mit "lokal" (lok) erhält er Informationen aus dem unmittelbaren Umfeld (kleiner Radius)
mit "regional" (reg) erhält er Informationen aus dem weiterem Umfeld (großer Radius)
mit "zielgerichtet" (vek) hat er die Möglichkeit ein Ziel vorzugeben. Der Zielort wird mit dem MODUL "ZIELANFRAGE" ausgewählt und die Koordinaten des Zielortes sind im Endgerät verfügbar.
Er erhält nun Informationen aus einem "weiterem Umfeld", mit einem in Zielrichtung verschobenen Mittelpunkt.

Die genaue Größe des Umfeldes bzw. Bezugsbereichs soll nicht fix vorgegeben werden. Statt dessen werden die relative Bezeichnungen "lokal" und "regional" genutzt. In der Zentrale wird die genaue Größe des abzufragenden Bezugsbereichs berechnet.

Mit diesem Verfahren wird die Bestimmung des Bezugsbereich komfortabler und effektiver als eine fixe Km-Vorgabe gestaltet. So ist es möglich, die Größe des Bezugsbereichs der Verkehrsdichte des Aufenthaltsbereichs anzupassen: im ländlichen Gebiet ist der beispielsweise mit "lokal" abgefragte Bereich größer als in Ballungsgebieten.

Die in der Zentrale eingehende Verkehrinformationsanfrage beinhaltet:
STARTPOSITION (Koordinaten des momentanen Aufenthaltsortes des Benutzers)
ZIELPOSITION, nur bei VImod=vek (Koordinaten wurden mit MODUL "ZIELANFRAGE" ermittelt
Ausgewählten VI-Modus (VImod=?; lok, reg, vek)
Ausgewählten Audio-Modus (info_audio=?; on, off)

Die Ermittlung des Bezugsbereichs für den Abfragemodus "lokal" und "regional" wird anhand von Figur 4 erläutert.

Aus der STARTPOSITION wird das Start-Quadrat (Rasterkarte) und der zugehörige Verkehrsdichteparameter PVD ermittelt. Mit dem Abfragemodus (VImod) wird fahrzeugseitig (vom Benutzer) festgelegt, ob Informationen aus dem unmittelbaren Umfeld (=lokal) oder aus dem weiteren Umfeld (=regional) abgefragt werden sollen. Zur Berechnung des Bezugsbereichs wird der Parameter VImod in Zahlen umgesetzt: lok = 1 und reg = 2. Mit dem Parameter PVD des Rasterquadrats wird zusätzlich auf die Größe des Bezugsbereichs Einfluß genommen, um die Verkehrsdichte bei der Festlegung der Größe des Bezugsbereichs zu berücksichtigen.
Die Größe des Bezugsbereich wird wie folgt berechnet:$\text{Vol_VIBezug = PVD + VImod}$

### Beispiel:

Es wird eine Verkehrsinformation mit der Auswahl regional angefordert (VImod=reg=2). Die STARTPOSITION liegt in einem Ballungsgebiet (PVD=1).
Die Größe des Bezugsbereichs ist demnach Vol_VIBezug = PVD + VImod = 3. Aus Figur 4 kann entnommen werden, daß der Bezugsbereich 5 x 5 Rasterquadrate beträgt. Bei einem Rastermaß von z.B.10 km würde dies einem Radius von ca. 25 km um den Startpunkt (Aufenthaltsort des Benutzers) bedeuten.

Es wird eine Verkehrsinformation mit der Auswahl lokal angefordert (VImod=lok=1). Die STARTPOSITION liegt in einem ländlichen Gebiet (PVD=3).
Die Größe des Bezugsbereichs ist demnach Vol_VIBezug = PVD + VImod = 4. Aus Figur 4 kann entnommen werden, daß der Bezugsbereich 7 x 7 Rasterquadrate beträgt. Bei einem Rastermaß von z.B.10 km würde dies einem Radius von ca. 35 km um den Startpunkt (Aufenthaltsort des Benutzers) bedeuten.
Es ist ersichtlich, daß die Bezugsbereiche lokal und regional nicht nur ineinander übergehen, sondern sich auch überlappen können.

Die Ermittlung des Bezugsbereichs für den Abfragemodus "vek" wird anhand von Figur 6 erläutert.
Aus der STARTPOSITION wird das Start-Quadrat (Rasterkarte) und der zugehörige PVD ermittelt. Mit der zusätzlich übertragenden ZIELPOSITION wird ein Richtungsvektor erzeugt. Zur Berechnung des Bezugsbereichs wird der Parameter VImod in eine Zahl umgesetzt: vek = 2. Mit dem Parameter PVD des Rasterquadrats wird zusätzlich auf die Größe des Bezugsbereichs Einfluß genommen, um die Verkehrsdichte bei der Festlegung der Größe des Bezugsbereichs zu berücksichtigen.

Die Größe des Bezugsbereich wird wie folgt berechnet:$\text{Vol_VIBezug = PVD + VImod}$

Der Bezugsbereich wird nicht symmetrisch um das Start-Rasterquadrat, sondern versetzt in Richtung ZIELPOSITION plaziert.

### Beispiel:

Es wird eine Verkehrsinformation mit der Auswahl "zielgerichtet" angefordert (VImod=vek=2). Die STARTPOSITION liegt in einem Stadtgebiet (PVD=2). Die ZIELPOSITION liegt südöstlich von der Startposition.
Die Größe des Bezugsbereichs ist demnach Vol_VIBezug = PVD + VImod = 4. Aus Figur 6 kann entnommen werden, daß der Bezugsbereich 7 x 7 Rasterquadrate beträgt. Bei einem Rastermaß von z.B.10 km würde dies eine Fläche mit einem Radius von ca. 35 km bedeuten. Der Mittelpunkt des Bezugsgebiets ist gegenüber dem Start-Rasterquadrat um zwei Rastereinheiten in süd-östliche Richtung versetzt.

Die Informationen des Bezugsbereich werden auf Redundanz geprüft. Anhand der Referenznummern, die jedem einzelnem Verkehrsinfo-Datensatz zugeordnet wurden, kann das System Mehrfachnennungen ausschließen.

Oben wurde dargestellt, wie die relevanten Bezugsbereiche ermittelt werden. Die ermittelten Bezugsbereiche bestehen aus einzelnen Rasterquadraten. Diesen Rasterquadraten werde aktuelle Verkehrsinformationen aus der Verkehrsredaktion zugeordnet.

Nachfolgend wird anhand der Figuren 5 und 7 beschrieben, wie die Verkehrsinformationen unter Berücksichtigung der Richtungsvektoren weiter gefiltert werden. Damit soll gewährleistet werden, daß der Benutzer möglichst nur die Informationen erhält, die für ihn relevant sind und beispielsweise keine Informationen, die für die Gegenrichtung bestimmt sind. Auch bei der Filterung von Daten wird unterschieden zwischen den Modi lokal/regional und dem zielgerichteten Modus vek.

Bei den Modi "lokal" und "regional" ist kein grundsätzlicher Richtungsvektor vorgegeben und deshalb kann nur nach der "Zentrifugalrichtung" gefiltert werden, d.h. es werden vornehmlich Verkehrsinformationen berücksichtigt, deren Richtungsvektor von der Position des Fahrzeugs aus gesehen nach außen zeigen. Im Start-Rasterquadrat sind somit Informationen mit allen Richtungsvektoren zu berücksichtigen. In den umliegenden Rasterquadraten des Bezugsbereichs können die Zentrifugalrichtungen, bezogen auf das Start-Rasterquadrat, zur Filterung der Informationen genutzt werden (vgl. Abb. 5). Diese Filterung beschränkt sich auf einen Bereich von ca. 90° links und rechts der zentrifugalen Richtungsvektoren, d.h. insgesamt auf 180°, damit Toleranzen durch geographisch bedingte Straßenverläufe mit einbezogen werden können.

Zusätzlich soll es möglich sein, Informationen nach der Relevanz für den lokalen/regionalen Verkehr filtern zu können. Diese Filterfunktion ist erst dann von Bedeutung, wenn durch eine hohe Penetration der mobilen Verkehrsdatenerfassung eine Vielzahl von Informationen über Nebenstrecken vorliegen (Option für eine spätere Realisierungsstufe ).

Beim zielgerichteten Modus "vek" ist durch das bekannte Fahrtziel, welches einem bestimmten Ziel-Rasterquadrat entspricht, ein grundsätzlicher Richtungsvektor vorgegeben, nach dem gefiltert werden kann. Im Start-Rasterquadrat sind Informationen mit allen Richtungsvektoren zu berücksichtigen. In den umliegenden Rasterquadraten des Bezugsbereichs wird der übergeordnete Richtungsvektor, bezogen auf das Ziel-Rasterquadrat, zur Filterung der Informationen genutzt (vgl. Abb. 7). Diese Filterung beschränkt sich auf einen Bereich von ca. 90° links und rechts des Richtungsvektors, d.h. insgesamt auf ca. 180°, damit Toleranzen durch geographisch bedingte, von der theoretischen Fahrtrichtung grob abweichende Straßenverläufe mit einbezogen werden können.

Bedingt durch geographische Besonderheiten, wie Brücken oder zentrale Zubringerstraßen, kann es vorkommen, daß einzelne Straßenverläufe entgegen der übergeordneten Fahrtrichtung für die Informationsauswahl relevant sein können. Sind diese geographischen Besonderheiten bekannt, so können den betroffenen Rasterquadraten entsprechende Umwandlungsparameter zugeordnet werden. Diese Umwandlungsparameter können beispielsweise bewirken, daß Informationen mit dem Richtungsvektor "Nord" für das Rasterquadrat xy immer ausgegeben werden und somit nicht ausgefiltert werden können.

Die gefilterten Informationen des Bezugsbereichs werden als Datensätze ausgegeben. Jeder Datensatz enthält neben dem Inhalt der Meldung (Form der Ausgabe: Text oder Code) auch die Position der jeweiligen Störung, um im fahrzeugseitigen Endgerät eine positions- und richtungsabhängige Anzeige der Informationen zu ermöglichen (Automatik-Modus). Die Position kann ein Punkt oder eine geometrische Figur sein.
Aus den Datensätzen wird die Ausgabemeldung (TINFO_response) generiert und zusammen mit der Teilnehmeridentität (T-ID) dem Kommunikationsserver übergeben.

Falls nach Generierung der Ausgabemeldung (TINFO_response), innerhalb eines zu definierenden Zeitraums neue wichtige Meldungen für den Bezugsbereich eintreffen, sollen diese an den Benutzer weitergereicht werden.

Falls in der eingegangen Verkehrsinformationsanfrage der Parameter info_audio = on gesetzt ist und Meldungen (nach der Filterung) für den Bezugsbereich vorliegen, werden diese in eine Sprachmeldung umgesetzt. Hierzu wird i.d.R. ein Sprachgenerator mit einem Standardwortschatz verwendet. In Sonderfällen kann der Text einer Information auch von einem Operator aufgesprochen werden.

## Patentansprüche

1. Verfahren zur Auswahl und Filterung von Verkehrsinformationen in einem mobilfunkgestützten Verkehrsinformationsdienst, wobei die Verkehrsinformationen in einer Verkehrsredaktion einer Dienstezentrale gesammelt, unter Berücksichtigung des augenblicklichen Standortes eines Benutzers aufbereitet und auf Anfrage des Benutzers über das Mobilfunknetz an diesen weitergeleitet werden,
**dadurch gekennzeichnet,**
daß der Benutzer, je nach dem von ihm gewünschten Umfang der Verkehrsinformationen, über ein geeignetes Mobilfunkendgerät wahlweise verschiedene Abfragemodi auswählen und dadurch Verkehrsinformationen mit unterschiedlichem Informationsgehalt von der Dienstezentrale abrufen kann, wobei der Informationsgehalt der abgerufenen Verkehrsinformationen von der Dienstezentrale unter Berücksichtigung des gewählten Abfragemodus, des augenblicklichen Standortes und/oder Angabe eines Fahrtzieles und durch gezielte Filterung benutzerspezifisch aufbereitet wird.

2. Verfahren nach Anspruch 1, **dadurch gekennzeichnet,** daß die Dienstezentrale über eine digitale Straßenkarte verfügt, die in geographische Teilflächen, z.B. Rasterflächen, unterteilt ist, wobei die von der Verkehrsredaktion aufbereiteten Verkehrsinformationen den entsprechenden Teilflächen zugeordnet werden.

3. Verfahren nach einem der Ansprüche 1 oder 2, **dadurch gekennzeichnet,** daß durch die Dienstezentrale eine grobe Standortbestimmung des Benutzers durch Bestimmen der Funkzelle erfolgt, in der sich der Benutzer augenblicklich aufhält.

4. Verfahren nach einem der Ansprüche 1 bis 3, **dadurch gekennzeichnet,** daß eine Standortbestimmung des Benutzers mittels eines GPS-Ortungssystem erfolgt, das im Endgerät oder einem Fahrzeug integriert ist, und dessen Daten an die Dienstezentrale übertragen werden.

5. Verfahren nach einem der Ansprüche 1 bis 4, **dadurch gekennzeichnet,** daß der ermittelte Standort des Benutzers einer entsprechenden Teilfläche der digitalen Karte zugeordnet wird.

6. Verfahren nach einem der Ansprüche 1 bis 5, **dadurch gekennzeichnet,** daß ein lokaler Abfragemodus vorgesehen ist, in welchem der Benutzer lokale Verkehrsinformationen bezogen auf seinen Standort erhält.

7. Verfahren nach einem der Ansprüche 1 bis 6, **dadurch gekennzeichnet,** daß ein regionaler Abfragemodus vorgesehen ist, in welchem der Benutzer regionale Verkehrsinformationen bezogen auf seinen Standort erhält.

8. Verfahren nach einem der Ansprüche 1 bis 7, **dadurch gekennzeichnet,** daß die Eingabe des Fahrtzieles durch den Benutzer mittels Koordinatenangabe, Angabe einer Telefonnummer oder Angabe der Postleitzahl des Zielortes erfolgt, diese Daten dann an die Dienstezentrale übertragen und einer entsprechenden Teilfläche der digitalen Karte zugeordnet werden.

9. Verfahren nach einem der Ansprüche 1 bis 8, **dadurch gekennzeichnet,** daß ein zielgerichteter Abfragemodus vorgesehen ist, in welchem der Benutzer unter Einbeziehung seines Standortes und seines Fahrtzieles die für die voraussichtliche Fahrtstrecke relevanten Verkehrsinformationen erhält.

10. Verfahren nach einem der Ansprüche 1 bis 9, **dadurch gekennzeichnet,** daß die Filterung der Verkehrsinformationen anhand der aus der voraussichtlichen oder bekannten Fahrtrichtung ermittelten Richtungsvektoren erfolgt.

11. Verfahren nach einem der Ansprüche 1 bis 10, **dadurch gekennzeichnet,** daß im lokalen und regional Abfragemodus zur Filterung der Verkehrsinformationen alle radial vom Fahrzeugstandort ausgehenden Richtungsvektoren berücksichtigt werden.

12. Verfahren nach einem der Ansprüche 1 bis 11, **dadurch gekennzeichnet,** daß im zielgerichteten Abfragemodus zur Filterung vornehmlich der vom augenblicklichen Standort zum Fahrtziel weisende Richtungsvektor berücksichtigt wird.

13. Verfahren nach einem der Ansprüche 1 bis 12, **dadurch gekennzeichnet,** daß die Filterung der Verkehrsinformationen dadurch erfolgt, daß je nach gewähltem Abfragemodus ausschließlich Verkehrsinformationen über einzelne oder mehrere Straßenkategorien (z.B. Landstraßen, Bundestraßen, Autobahnen..) berücksichtigt werden

14. Verfahren nach einem der Ansprüche 1 bis 13, **dadurch gekennzeichnet,** daß jeder Teilfläche der digitalen Karte ein Verkehrsdichteparameter (PVD) zugeordnet ist.

15. Verfahren nach einem der Ansprüche 1 bis 14, **dadurch gekennzeichnet,** daß ein Verkehrsinformations-Bezugsbereich (Vol_VIBezug) definiert wird, der aus dem angewählten Abfragemodus (VImod) und einem der jeweiligen Teilfläche des Fahrzeugstandorts zugeordneten Verkehrsdichteparameter (PVD) folgendermaßen ermittelt wird:$\text{Vol_VIBezug = PVD + VImod.}$

16. Verfahren nach einem der Ansprüche 1 bis 15, **dadurch gekennzeichnet,** daß der Verkehrsinformations-Bezugsbereich den Umkreis um den Benutzerstandort definiert, über den die Verkehrsinformationen erfolgen soll.

17. Verfahren nach einem der Ansprüche 1 bis 16, **dadurch gekennzeichnet,** daß im benutzerseitigen Endgerät eine Textausgabe der Verkehrsinformationen erfolgt.

18. Verfahren nach einem der Ansprüche 1 bis 17, **dadurch gekennzeichnet,** daß im benutzerseitigen Endgerät eine Sprachausgabe der Verkehrsinformationen erfolgt.

## Claims

1. Method for the selection and filtering of traffic data in a mobile radio supported traffic information service, wherein, in a traffic information editing facility of a service centre, traffic data are collected, processed taking into account a user's present location, and passed on to the user via the mobile radio network at the user's request, **characterized in that** the user is able, depending on the extent of the traffic data he requires, to select various optional inquiry modes via a suitable mobile radio terminal and thereby to retrieve traffic data with various information contents from the service centre, the information content of the traffic data retrieved being processed by the service centre in a user-specific manner to take account of the selected inquiry mode, present location and/or stated destination, and by selective filtering.

2. Method according to Claim 1, **characterized in that** the service centre has at its disposal a digital road map divided into geographical zones, e.g. grid squares, the traffic data processed by the traffic information editing facility being assigned to the appropriate zones.

3. Method according to either of Claims 1 and 2, **characterized in that** the service centre makes an approximate determination of the user's location by identifying the radio cell in which the user is presently situated.

4. Method according to any one of Claims 1 to 3, **characterized in that** the user's location is determined by means of a GPS integrated in the terminal or in a vehicle, and the GPS data are transmitted to the service centre.

5. Method according to any one of Claims 1 to 4, **characterized in that** the ascertained location of the user is assigned to an appropriate zone of the digital map.

6. Method according to any one of Claims 1 to 5, **characterized in that** a local inquiry mode, in which the user obtains local traffic data relative to his location, is provided.

7. Method according to any one of Claims 1 to 6, **characterized in that** a regional inquiry mode, in which the user obtains regional traffic data relative to his location, is provided.

8. Method according to any one of Claims 1 to 7, **characterized in that** the user inputs the journey destination, specifying co-ordinates, a telephone number, or the post code of the destination, and these data are then transmitted to the service centre and assigned to an appropriate zone of the digital map.

9. Method according to any one of Claims 1 to 8, **characterized in that** a destination-orientated inquiry mode is provided, in which the user obtains traffic data appertaining to the projected route based on his location and destination.

10. Method according to any one of Claims 1 to 9, **characterized in that** filtering of the traffic data is performed on the basis of directional vectors determined from the projected or known direction of travel.

11. Method according to any one of Claims 1 to 10, **characterized in that** in the local and regional inquiry modes all directional vectors radiating from the vehicle's location are taken into account for the filtering of the traffic data.

12. Method according to any one of Claims 1 to 11, **characterized in that** in the destination-orientated inquiry mode the directional vector pointing from the present location to the destination is primarily taken into account for filtering.

13. Method according to any one of Claims 1 to 12, **characterized in that** the filtering of traffic data is performed by only taking account of traffic data on one or more individual classes of road (e.g. regional highways, national highways, motorways, etc.) in accordance with the inquiry mode selected.

14. Method according to any one of Claims 1 to 13, **characterized in that** a traffic density parameter (PVD) is assigned to each zone of the digital map.

15. Method according to any one of Claims 1 to 14, **characterized in that** a traffic information reference range (Vol_VIBezug) is defined which is derived as follows from the selected inquiry mode (VImod) and a traffic density parameter (PVD) assigned to the individual zone in which the vehicle is located:$\text{Vol_VIBezug = PVD + VImod.}$

16. Method according to any one of Claims 1 to 15, **characterized in that** the traffic information reference range defines the area around the user's location on which the traffic data are to be provided.

17. Method according to any one of Claims 1 to 16, **characterized in that** a text readout of the traffic data is output in the user terminal.

18. Method according to any one of Claims 1 to 17, **characterized in that** a voice readout of the traffic data is output in the user terminal.

## Revendications

1. Procédé pour sélectionner et filtrer des informations routières dans un service d'informations routières par radiocommunication mobile, selon lequel les informations routières sont recueillies dans une rédaction routière d'un centre de service, sont traitées en tenant compte de la position actuelle d'un utilisateur et sont transmises à celui-ci à sa demande par le réseau de radiocommunication mobile,
**caractérisé en ce que** l'utilisateur, en fonction de l'étendue souhaitée des informations routières, peut sélectionner au choix différents modes d'interrogation, grâce à un terminal de radiocommunication mobile approprié, et consulter ainsi auprès du centre de service des informations routières ayant des contenus différents, le contenu des informations routières consultées étant préparé par le centre de service spécifiquement pour l'utilisateur compte tenu du mode d'interrogation sélectionné, de la position actuelle et/ou de l'indication d'une destination, et grâce à un filtrage adéquat.

2. Procédé selon la revendication 1, **caractérisé en ce que** le centre de service dispose d'une carte routière numérique qui est divisée en surfaces partielles géographiques, par exemple en surfaces quadrillées, les informations routières préparées par la rédaction routière étant affectées aux surfaces partielles correspondantes.

3. Procédé selon la revendication 1 ou 2,
**caractérisé en ce que** grâce au centre, on localise grossièrement l'utilisateur en définissant la cellule radio dans laquelle il se trouve actuellement.

4. Procédé selon l'une des revendications 1 à 3,
**caractérisé en ce qu**'on localise l'utilisateur à l'aide d'un système de repérage GPS qui est intégré dans le terminal ou dans un véhicule et dont les données sont transmises au centre de service.

5. Procédé selon l'une des revendications 1 à 4,
**caractérisé en ce que** la position de l'utilisateur qui est déterminée est affectée à une surface partielle correspondante de la carte numérique.

6. Procédé selon l'une des revendications 1 à 5,
**caractérisé en ce qu**'il est prévu un mode d'interrogation local, dans lequel l'utilisateur obtient des informations routières locales par rapport à sa position.

7. Procédé selon l'une des revendications 1 à 6,
**caractérisé en ce qu**'il est prévu un mode d'interrogation régional, dans lequel l'utilisateur obtient des informations routières régionales par rapport à sa position.

8. Procédé selon l'une des revendications 1 à 7,
**caractérisé en ce que** l'utilisateur entre sa destination en indiquant des coordonnées, un numéro de téléphone ou le code postal du lieu de destination, et ces données sont ensuite transmises au centre de service et affectées à une surface partielle correspondante de la carte numérique.

9. Procédé selon l'une des revendications 1 à 8,
**caractérisé en ce qu**'il est prévu un mode d'interrogation ciblé, dans lequel l'utilisateur, compte tenu de sa position et de sa destination, obtient les informations routières qui sont importantes pour le trajet prévu.

10. Procédé selon l'une des revendications 1 à 9,
**caractérisé en ce que** le filtrage des informations routières se fait à l'aide des vecteurs directionnels déterminés à partir de la direction du trajet qui est prévue ou connue.

11. Procédé selon l'une des revendications 1 à 10,
**caractérisé en ce que** dans les modes d'interrogation local et régional, tous les vecteurs directionnels partant radialement de la position du véhicule sont pris en compte pour le filtrage des informations routières.

12. Procédé selon l'une des revendications 1 à 11,
**caractérisé en ce que** dans le mode d'interrogation ciblé, c'est essentiellement le vecteur directionnel allant de la position actuelle vers la destination qui est pris en compte pour le filtrage.

13. Procédé selon l'une des revendications 1 à 12,
**caractérisé en ce que** le filtrage des informations routières est effectué grâce au fait qu'en fonction du mode d'interrogation sélectionné, seules les informations routières concernant des catégories de routes individuelles ou plusieurs catégories de routes (par exemple départementales, nationales, autoroutes ...) sont prises en compte.

14. Procédé selon l'une des revendications 1 à 13,
**caractérisé en ce qu**'un paramètre de densité de trafic (PVD) est affecté à chaque surface partielle de la carte numérique.

15. Procédé selon l'une des revendications 1 à 14,
**caractérisé en ce qu**'on définit une zone de référence d'informations routières (Vol_VIréf.) qui est déterminée de la manière suivante à partir du mode d'interrogation sélectionné (Vimod) et d'un paramètre de densité de trafic (PVD) affecté à la surface partielle correspondante de la position du véhicule :$\text{Vol_VIréf. = PVD + VImod.}$

16. Procédé selon l'une des revendications 1 à 15,
**caractérisé en ce que** la zone de référence d'informations routières définit le rayon, autour de la position de l'utilisateur, sur lequel les informations routières doivent porter.

17. Procédé selon l'une des revendications 1 à 16,
**caractérisé en ce que** les informations routières sont sorties sous forme de texte dans le terminal prévu côté utilisateur.

18. Procédé selon l'une des revendications 1 à 17,
**caractérisé en ce que** les informations routières sont sorties sous une forme vocale dans le terminal prévu côté utilisateur.
